# EUROPÄISCHE PATENTSCHRIFT

(11) **EP 0 054 326 B1**
(45) Veröffentlichungstag und Bekanntmachung des Hinweises auf die Patenterteilung: **12.03.1986**
(21) Anmeldenummer: 81201333.2
(22) Anmeldetag: 09.12.1981
(51) Int. Cl.: B41J 15/16, B41J 11/32

(54) **Transporteinrichtung zum Zuführen und Abführen eines Endlosformulares zu einer Schreibwalze**
Continuous web feeding means to and from a platen
Dispositif d'alimentation en formulaires en continu vers le rouleau d'impression et à partir de celui-ci

(30) Priorität: 11.12.1980 DE 3046592
(43) Veröffentlichungstag der Anmeldung: 23.06.1982
(73) Patentinhaber: Philips Patentverwaltung GmbH, 22335 Hamburg (DE); Philips Electronics N.V., 5621 BA Eindhoven (NL)
(72) Erfinder: Rosenthal, Manfred, D-5241 Kirchen-Freusburg (DE); Weber, Wendelin, D-5900 Siegen 31 (DE)

## Beschreibung

Die Erfindung betrifft eine Transporteinrichtung zum Zuführen und Abführen eines Endlosformulars zu einer Schreibwalze, die in Gestellwänden eines Druckwerkes gelagert ist, mit paarweise zusammenwirkenden Transportketten, die das um die Schreibwalze herumgeführte Formular vor und hinter der Schreibwalze erfassen und auf in Seitenwänden der Transporteinrichtung gelagerten Wellen angeordnet sind, von denen mindestens eine antreibbar ist.

Aus der US-PS 3161 277 ist eine Vorrichtung zum dauernden Spannen eines Endlosformulares bekannt, das von einem Transportkettenpaar einer Schreibwalze zugeführt und wieder abgeführt wird. Über die ganze Breite des Endlosformulares ist nahe der Schreibwalze eine Welle angeordnet, durch die das Endlosformular zwischen den Transportketten und der Schreibwalze gestrafft gehalten wird. Um diese Straffung auch bei abgeschwenkter Schreibwalze zu erreichen, ist die Welle absenkbar gelagert. Hierzu sind seitlich am Gestell des Druckwerkes Gleitschienen vorgesehen, die durch einen Exzenter verschoben werden. Ausserdem besitzen die Gleitschienen Schlitze, in die ein Stift der Lagerung der Schreibwalze eingreift. Dadurch sind das Heben und Senken der Welle mit dem Schwenken der Schreibwalze kraftschlüssig und zwangsweise gekoppelt.

Die bekannte Anordnung hat den Nachteil, dass durch die starre Kopplung der Abstand zwischen den Transportketten und der Schreibwalze während des Betriebes immer konstant bleibt, so dass die eingelegten Endlosformulare nur dann unter gleicher Spannung beim Transport stehen, wenn sie stets die gleiche Stärke besitzen.

Bekanntlich aber werden in Büromaschinen unterschiedliche Endlosformulare eingelegt. So können sowohl die Papierstärke der einzelnen Lagen als auch die Anzahl der Lagen verschieden sein. Eine Beschädigung der Transportlöcher des Endlosformulares, insbesondere wenn dieses nur aus einer Papierlage besteht, ist möglich, insbesondere wenn der Abstand zwischen den Transportketten und der Walze unveränderbar auf ein mehrlagiges Endlosformular abgestellt ist. Bei mehreren Lagen steht das Endlosformular zusätzlich ständig unter unkontrollierbaren Spannungskräften infolge von Herstellungstoleranzen der Schreibwalze und der Transportketten sowie deren Abstand zueinander, so dass die seitliche Verbindung der einzelnen Papierlagen mehr oder weniger stark zerstört wird.

Der Erfindung liegt die Aufgabe zugrunde, eine Transporteinrichtung zu schaffen, die bedarfsweise auf in ihrer Stärke unterschiedliche Endlosformulare oder Formularsätze in einfacher Weise einstellbar ist und bei der der hierzu erforderliche Aufwand gering ist.

Diese Aufgabe wird dadurch gelöst, dass mindestens an einer der beiden Seitenwände der Einrichtung ein Betätigungshebel schwenkbar gelagert ist, der einerseits einen Ansatz zur Rasterung in verschiedenen Schwenkstellungen und andererseits eine Lageröse besitzt, mit der die Seitenwände in den entsprechenden Schwenkstellungen des Betätigungshebels auf den an den Gestellwänden des Druckwerkes befestigten Bolzen aufliegen, und dass die Seitenwände jeweils mit einem Langloch versehen sind, das einen weiteren an den Gestellwänden befestigten Bolzen umgreift, derart, dass beim Verschwenken des Betätigungshebels die Seitenwände in den Langlöchern gleiten und dabei sich der Abstand der Transportketten und der Schreibwalze ändert.

Werden einerseits die Lagerösen aus zwei gegenüberliegenden Klemmnasen gebildet und wird andererseits das Langloch offen ausgebildet, so ist die gesamte Transporteinrichtung als module Einheit auf das Druckwerk aufsteckbar. Die beiden an den Seitenwänden der Transporteinrichtung angeordneten Betätigungshebel können einzeln gelagert oder auch durch eine Welle verdrehungsfest miteinander verbunden werden. Während im ersten Fall jeder Betätigungshebel einzeln bewegt werden muss, und eine eigene Rasterung besitzen muss, genügt im zweiten Fall die Verschwenkung und Rasterung eines der beiden Betätigungshebel.

Die Erfindung wird im folgenden anhand eines Ausführungsbeispieles näher erläutert. Es zeigen:
Fig. 1 die perspektivische Ansicht der Transporteinrichtung,
Fig. die Seitenansicht der Transporteinrichtung im Stadium des Aufsteckens auf das Druckwerk und
Fig.3 die Seitenansicht der aufgesteckten Transporteinrichtung.

Die Transporteinrichtung für Endlosformulare ist als leicht montierbare, aufsteckbare Baugruppe ausgebildet. Um ein leichtes Aufsetzen auf das Druckwerk zu ermöglichen, wurde eine Klemmverbindung gewählt. Die Seitenwände 1 und 2 haben je ein offenes Langloch 3. Die Bolzen 4 und 5 zum Einstecken der Transporteinrichtung auf das Druckwerk sind an den Gestellwänden 6 und 7 (Fig.1) befestigt, die Bestandteile des Druckwerkes sind. Die Verkleidung 8 des Druckwerkes, die nur in den Figuren 2 und 3 teilweise dargestellt ist, hat rechts und links der Schreibwalze 12 eine Öffnung, die das Einführen der Seitenwände 1 und 2 ermöglicht.

Fig. zeigt, wie die Transporteinrichtung aufgesteckt wird. Durch Verkanten der Transporteinrichtung nach vorne werden die Langlöcher 3 über die Bolzen 4 gesteckt und die Transporteinrichtung anschliessend wieder nach hinten zurückgeschwenkt bis die Klemmnasen 9 und 10, die eine Lageröse bilden, über den zweiten Bolzen 5 einrasten.

Um zu verhindern, dass durch Überbeanspruchung die beiden Klemmnasen 9 und 10 zerstört werden, sind die Seitenwände 1 und 2 je mit einer Kante 11 versehen, die in der Funktionsstellung der Transporteinrichtung auf dem zugeordneten Bolzen 5 aufliegt und ein weiteres Durchdrücken beim Aufstecken verhindert und eine Entlastung der Lageröse bewirkt. Beim Aufstecken kommen die Verzahnungen des auf der Schreibwalze 12 befestigten Zahnrades 13 und des an der Transporteinrichtung befindlichen Zahnrades 14 in Eingriff und stellen das Getriebe zur Kraftübertragung von der Schreibwalze 12 zur Antriebswelle 21 der Transportketten 16 dar.

Die lösbare Halterung der Transporteinrichtung auf dem Druckwerk kann auch auf andere Weise erfolgen. Es ist dabei nur zu beachten, dass die Transporteinrichtung durch den Betätigungshebel 15 auf dem Druckwerk verschoben werden kann.

Wird ein Endlosformular mittels der Transportketten 16 der Schreibwalze zugeführt und hinter der Druckposition wieder abgeführt, muss der Abstand A je nach Formulardicke bzw. je nach Anzahl der Formularlagen variabel sein. Eine besonders günstige Lösung ist die fixe Zuordnung des Abstandes A zur Formulardicke bzw. zu den Formularlagen. Dazu wird der Abstand zwischen Transportketten 16, insbesondere deren Antriebswelle 21, und der Schreibwalze 12, insbesondere deren Lagerwelle 22, einstellbar ausgeführt. Hierzu dient der Betätigungshebel 15, der gleichzeitig die lösbare Befestigung der Transporteinrichtung auf dem Druckwerk bewirkt.

Der Betätigungshebel 15 ist im Drehlager 17 an den Seitenwänden 1 und 2 der Transporteinrichtung befestigt. Er besitzt im oberen Teil einen angeformten Arm 18, der als Fixierfeder wirkt. Dieser rastet in vier Stellungen ein, die als Langlöcher 19 in die Seitenwände 1 und 2 gestanzt sind. Am Handgriff 20, der ebenfalls Bestandteil des Betätigungshebels 15 ist und zweifach abgewinkelt ist, so dass er durch eine Öffnung 23 der Seitenwände 1 und 2 hindurchgeführt werden kann, wird die Verstellung des Abstandes A vorgenommen, wobei die Zahl 1 den maximalen Abstand A1 für die Einstellung für Ein- oder Zweifach-Formulare und die Zahl 4 den minimalen Abstand A4 für die Einstellung für Sechs- oder Achtfach-Formulare angibt. Beim Verstellen vom Rastpunkt 1 zum Rastpunkt 4 dreht der Betätigungshebel 15 um den Bolzen 5. Dadurch wird das Drehlager 17 in Pfeilrichtung nach links verlagert, wodurch die Seitenwände 1 und 2 im Langloch 3 ebenfalls nach links gleiten. Durch diese Verschiebung wird der Abstand A bis auf den Minimalwert A4 verringert. Beim Verschwenken des Betätigungshebels 15 von der Rasterung 4 zurück nach der Rasterung 1 erfolgt der Vorgang in umgekehrter Richtung in Pfeilrichtung nach rechts.

Das Verschieben der Transporteinrichtung ist nur möglich, wenn die beiden Zahnräder 13 und 14 so angeordnet sind, dass in der Mittelstellung der Transporteinrichtung, d.h. bei den Rastungen 2 bzw. 3, das Zahnrad 14 annähernd senkrecht über dem Zahnrad 13 steht. Ein Verschieben des Zahnrades 14 innerhalb eines bestimmten Bereiches nach vorn und hinten beeinflusst dann die Verzahnungsverhältnisse im Eingriffbereich nur unwesentlich und ist akzeptabel.

In dem beschriebenen Beispiel ist die Transporteinrichtung so beschrieben und dargestellt, dass sie auf das Gestell des Druckwerkes bedarfsweise aufsetzbar und wieder abnehmbar ist. Aus diesem Grunde sind die Langlöcher und die Lagerösen 9, 10 jeweils nach aussen offen. Es ist aber auch möglich, sofern die Transporteinrichtung fest mit dem Gestell verbunden werden kann und nicht abnehmbar ausgeführt werden muss, die Langlöcher und die Lagerösen geschlossen auszuführen. In diesem Falle sind dann die Lagerbolzen 4, 5 in die zugeordneten Löcher entweder während der Montage des Druckers einzustecken oder durch federndes Ausbiegen der Seitenwände 1, einzurasten.

## Patentansprüche

1. Transporteinrichtung zum Zuführen und Abführen eines Endlosformulars zu einer Schreibwalze, die in Gestellwänden eines Druckwerkes gelagert ist, mit paarweise zusammenwirkenden Transportketten, die das um die Schreibwalze herumgeführte Formular vor und hinter der Schreibwalze erfassen und auf in Seitenwänden der Transporteinrichtung gelagerten Wellen angeordnet sind, von denen mindestens eine antreibbar ist, dadurch gekennzeichnet, dass mindestens an einer der beiden Seitenwände (1, 2) ein Betätigungshebel (15) schwenkbar gelagert ist, der einerseits einen Ansatz (18) zur Rasterung in verschiedenen Schwenkstellungen und andererseits eine Lageröse (9, 10) besitzt, mit der die Seitenwände in den entsprechenden Schwenkstellungen des Betätigungshebels auf den an den Gestellwänden (6, 7) des Druckwerkes befestigten Bolzen (5) aufliegen, und dass die Seitenwände jeweils mit einem Langloch (3) versehen sind, das einen weiteren an den Gestellwänden (6, 7) befestigten Bolzen (4) umgreift, derart, dass beim Verschwenken des Betätigungshebels (15) die Seitenwände (1, 2) in den Langlöchern (3) gleiten und dabei sich der Abstand (A) der Transportketten (16) und der Schreibwalze (12) ändert.

2. Transporteinrichtung nach Anspruch 1, dadurch gekennzeichnet, dass auf beiden Seitenwänden (1, 2) ein Betätigungshebel (15) vorgesehen ist, und dass die Betätigungshebel (15) verdrehungssteif miteinander verbunden sind.

3. Transporteinrichtung nach den Ansprüchen 1 und 2, dadurch gekennzeichnet, dass das Drehlager (17) jedes Betätigungshebels (15) zwischen Lageröse (9, 10) und dem Ansatz (18) zur Rasterung angeordnet ist.

4. Transporteinrichtung nach den Ansprüchen 1 bis 3, dadurch gekennzeichnet, dass mindestens einer der Betätigungshebel (15) mit einem doppelt abgewinkelten Handgriff (20) versehen ist, der durch eine Öffnung in der Seitenwand (1, 2) hindurchgeführt ist.

5. Transporteinrichtung nach den Ansprüchen 1 bis 4, dadurch gekennzeichnet, dass die Lageröse jedes Betätigungshebels (15) aus zwei sich gegenüberliegenden Klemmnasen (9, 10) besteht und nach einer Seite hin zur Aufnahme des zugeordneten Bolzen (5) offen ist.

6. Transporteinrichtung nach den Ansprüchen 1 bis 5, dadurch gekennzeichnet, dass die Längsachse der Langlöcher (3) und die durch die Öffnung der Lageröse (9, 10) und das Drehlager (17) des Betätigungshebels (15) gelegte Achse annähernd senkrecht zueinander verlaufen.

7. Transporteinrichtung nach den Ansprüchen 1 bis 6, dadurch gekennzeichnet, dass die in den Seitenwänden (1, 2) angeordneten Langlöcher (3) nach aussen offen sind.

## Claims

1. A transport device for feeding an endless form towards and away from a printing roller, which is journalled in frame walls of a printing mechanism, this device comprising pairwise cooperating transport chains which grip the endless form guided around the printing roller before and behind the printing roller and are arranged on shafts which are journalled in sidewalls of the transport device and of which at least one can be driven, characterized in that at least on one of the two sidewalls (1, 2) an actuation lever (15) is privotably journalled, which has on the one hand a projection (18) for locking in different pivotal positions and on the other hand a bearing lug (9, 10), by which the side walls engage in the corresponding pivotal positions of the actuation lever the bolt secured to the frame walls (6, 7) of the printing mechanism, and in that the sidewalls are each provided with a slotted hole (3), which receives a further bolt (4) secured to the frame walls (6, 7) in such a manner that, when the actuation lever (16) is pivoted, the sidewalls (1, 2) slide in the slotted holes (3) and the distance A of the transport chains (16) from the printing roller (12) is varied.

2. A transport device as claimed in Claim 1, characterized in that an actuation lever (15) is provided on both side walls (1, 2), and in that the actuation levers (15) are connected to each other in such a manner that they are locked against relative rotation.

3. A transport device as claimed in Claims 1 and 2, characterized in that the pivot bearing (17) of each actuation lever (15) is arranged for locking between the bearing lug (9, 10) and the projection (18).

4. A transport device as claimed in Claims 1 to 3, characterized in that at least one of the actuation levers (15) is provided with a double bent grip, which is passed through an opening in the sidewall (1, 2).

5. A transport device as claimed in Claims 1 to 4, characterized in that the bearing lug of each actuation lever (15) comprises two clamping noses (9, 10) arranged opposite each other and is open to one side for receiving the associated bolt (15).

6. A transport device as claimed in Claims 1 to 5, characterized in that the longitudinal axis of the sloted holes (3) and the axis passing through the opening of the bearing lug (9, 10) and the pivot bearing (17) of the actuation lever (15) extend approximately at right angles to each other.

7. A transport device as claimed in Claims 1 to 6, characterized in that the slotted holes (3) provided in the sidewalls (1, 2) are open to the outside.

## Revendications

1. Dispositif d'alimentation amenant des formulaires en continu vers le rouleau d'impression et au-delà de celui-ci, qui est monté dans des parois de bâti d'un groupe imprimant et qui comporte des chaînes transporteuses coopérant par paire, qui attaquent le formulaire amené autour du rouleau d'impression, devant et derrière ce rouleau d'impression, et qui sont montées sur des arbres tourillonnant dans les parois latérales du dispositif d'alimentation, au moins un de ces arbres pouvant être entraîné, caractérisé en ce que sur au moins une des deux parois latérales (1, 2), est monté à pivot un levier d'actionnement (15) qui comporte, d'une part, une saillie (18) destinée à s'encliqueter dans diverses positions de pivotement et, d'autre part, un oeil de tourillonnement (9, 10) par lequel les parois latérales, dans les positions de pivotement correspondantes du levier d'actionnement, reposent sur la broche (5) fixée aux parois de bâti (6, 7) du groupe imprimant et que les parois latérales sont chacune pourvues d'une boutonnière (3) qui est engagée sur une autre broche (4) fixée aux parois du bâti (6, 7), d'une manière telle que dans le cas d'un pivotement du levier d'actionnement (15), les parois latérales (1,2) glissent dans les boutonnières (3) et la distance (A) entre les chaînes transporteuses (16) et le rouleau d'impression (12) se modifie.

2. Dispositif d'alimentation suivant la revendication 1, caractérisé en ce qu'un levier d'actionnement (15) est prévu sur les deux parois latérales (1, 2) et les leviers d'actionnement (15) sont reliés l'un à l'autre de manière à ne pas pivoter l'un sans l'autre.

3. Dispositif d'alimentation suivant l'une des revendications 1 et 2, caractérisé en ce que le palier (17) de chaque levier d'actionnement (15) est disposé entre l'oeil de tourillonnement (9, 10) et la saillie (18) d'encliquetage.

4. Dispositif d'alimentation suivant l'une des revendications 1 à 3, caractérisé en ce qu'au moins un des leviers d'actionnement (15) est pourvu d'une poignée (20) doublement coudée qui traverse une ouverture prévue dans la paroi latérale (1, 2).

5. Dispositif d'alimentation suivant l'une des revendications 1 à 4, caractérisé en ce que l'oeil de tourillonnement de chaque levier d'actionnement (15) est formé de deux becs de serrage (9, 10) opposés et est ouvert vers un côté pour recevoir la broche (5) associée.

6. Dispositif d'alimentation suivant l'une des revendications 1 à 5, caractérisé en ce que l'axe longitudinal des boutonnières (3) et l'axe passant par l'ouverture de l'oeil de tourillonnement (9) et par le palier (17) du levier d'actionnement (15) s'étendent approximativement perpendiculairement l'un à l'autre.

7. Dispositif d'alimentation suivant l'une des revendications 1 à 6, caractérisé en ce que les boutonnières (3) prévues dans les parois latérales (1, 2) sont ouvertes vers l'extérieur.
